# EUROPÄISCHE PATENTSCHRIFT

(11) **EP 4 381 233 B1**
(45) Veröffentlichungstag und Bekanntmachung des Hinweises auf die Patenterteilung: **03.09.2025**
(21) Anmeldenummer: 22757570.1
(22) Anmeldetag: 28.07.2022
(51) Int. Cl.: F23N 5/12

(54) **BRENNER MIT STEUERUNG UND ZÜND- UND IONISATIONSELEKTRODE UND VERFAHREN ZUR ÜBERWACHUNG UND ZÜNDUNG DER FLAMME EINES BRENNERS**
BURNER HAVING A CONTROLLER AND AN IGNITION AND IONISATION ELECTRODE AND METHOD FOR MONITORING AND IGNITING THE FLAME OF A BURNER
BRÛLEUR À ÉLÉMENT DE COMMANDE ET À ÉLECTRODE D'ALLUMAGE ET D'IONISATION ET PROCÉDÉ DE SURVEILLANCE ET D'ALLUMAGE DE LA FLAMME D'UN BRÛLEUR

(30) Priorität: 05.08.2021 DE 102021120436
(43) Veröffentlichungstag der Anmeldung: 12.06.2024
(73) Patentinhaber: Truma Gerätetechnik GmbH & Co. KG, 85640 Putzbrunn (DE)
(72) Erfinder: UCHMAN, Sebastian, 85640 Putzbrunn (DE)
(74) Vertreter: Prinz & Partner mbB
(86) Internationale Anmeldenummer: PCT/EP2022/071157
(87) Internationale Veröffentlichungsnummer: WO 2023/012019

(56) Entgegenhaltungen:
- EP-A1- 0 617 234
- EP-A1- 3 333 482
- DE-A1- 19 839 160
- DE-A1- 2 905 060

## Beschreibung

Die Erfindung betrifft einen Brenner mit einer Steuerung und einer Zünd- und Ionisationselektrode zur Überwachung und Zündung der Brennerflamme, insbesondere in der Art von mit gasförmigen Brennstoffen betriebenen Brennern, die in Heizungsanlagen zum Erhitzen von Flüssigkeiten (z. B. Brauchwasser) und/oder Luft dienen und in fahrbaren Räumen, wie Wohnmobilen und Wohnwagen installiert sind. Weiterhin betrifft die Erfindung eine Schaltungsanordnung eines Brenners. Die Erfindung betrifft auch ein Verfahren zur Überwachung und Zündung der Flamme eines Brenners.

Für den sicheren Betrieb von Brennern ist es essenziell, dass die Flamme zuverlässig zündet und dass die Flamme zuverlässig überwacht werden kann.

Zum Zünden der Flamme wird typischerweise eine im Flammenbereich angeordnete Zündelektrode verwendet. Diese ist im Normalfall mit einer Entladeschaltung gekoppelt. Soll die Flamme am Brenner gezündet werden, wird der Brennstoff freigegeben, und er strömt als Gemisch mit Luft aus einer Brennerdüse aus. Gleichzeitig kommt es zu einer Entladung der Entladeschaltung über die Zündelektrode, wodurch ein Zündfunken entsteht, der den aus der Brennerdüse ausströmenden Brennstoff entzündet.

Sobald die Flamme des Brenners entzündet ist, muss die Flamme kontinuierlich überwacht werden, um sicherzustellen, dass beim Erlöschen der Flamme die Zufuhr von Brennstoff gestoppt wird. Um die Flamme kontinuierlich zu überwachen, wird üblicherweise eine Ionisationselektrode verwendet. Dabei stellt sich, wenn die Flamme brennt, ein Ionisationsstrom zwischen der Ionisationselektrode und einer elektrischen Masse, welche typischerweise vom Brenner gebildet wird, ein. Der Ionisationsstrom wird kontinuierlich überwacht. Erlöscht die Flamme, kann dies an einem Absinken und schließlich einem Abbruch des Ionisationsstroms erkannt werden. Hierauf kann reagiert werden, indem die Brennstoffzufuhr abgestellt wird. Alternativ kann durch ein abermaliges Entladen der Zündelektrode versucht werden, die Brennerflamme erneut zu zünden. Ist dies nicht erfolgreich, muss die Brennstoffzufuhr abgestellt werden.

Es sind im Stand der Technik auch Lösungen bekannt, bei denen die Zündelektrode und die Ionisationselektrode in einer gemeinsamen Elektrode vereinigt sind. Hierbei kommt eine Wechselspannungsquelle zum Einsatz, und es wird der gleichrichtende Effekt der Ionisationselektrode genutzt, um die Flammenüberwachung zu realisieren.

Der Nachteil dieser Lösung ist, dass eine Wechselspannungsquelle vorhanden sein muss. Dies ist üblicherweise nur dann der Fall, wenn das Gerät, in dem der Brenner verwendet wird, an ein elektrisches Versorgungsnetz angeschlossen ist. Für mobile Anwendungen wie in Wohnmobilen oder Campinganhängern ist dies selten der Fall.

Andere Lösungen, bei denen eine gemeinsame Zünd- und Ionisationselektrode verwendet wird, arbeiten, ohne dass eine äußere Spannung an die Ionisationsschaltung angelegt wird, und nutzen ausschließlich die Flamme als Spannungsquelle. Dabei wird der dabei vorliegende Ionisationsstrom überwacht.

Wird ausschließlich der Ionisationsstrom überwacht, ohne eine äußere Spannung anzulegen, so hat dies zur Folge, dass das von der Ionisationselektrode bereitgestellte Signal zur Erfassung der Flamme sehr empfindlich auf Ablagerungen oder Verschmutzungen der Ionisationselektrode reagiert. Daher muss die Ionisationselektrode häufig gereinigt oder gar ausgetauscht werden.

Aus der EP 3 333 482 A1 ist ein Gasbrenngerät bekannt, welcher einen Adapter mit vier Anschlüsse sowie einen DC/DC-Wandler und einen Zünder mit einer Übertragungsspule und einer Zündspule umfasst. Ein solcher Adapter ermöglicht die Verwendung einer einzigen Elektrode, die als Flammenionisationselektrode und als Zündelektrode dient, in Verbindung mit einem Gasbrennsteuergerät, das mit zwei separaten Elektroden arbeiten kann.

Die Aufgabe der Erfindung besteht darin, einen Brenner zu schaffen, bei dem mit geringem Aufwand und ohne eine Wechselspannungsquelle zuverlässig die Flamme gezündet und dann überwacht werden kann, ob die Flamme gezündet wurde und ob sie brennt.

Zur Lösung dieser Aufgabe ist erfindungsgemäß ein Brenner mit einer Steuerung und einer Zünd- und Ionisationselektrode zur Zündung und Überwachung der Brennerflamme vorgesehen, wobei die Zünd- und Ionisationselektrode im Flammbereich des Brenners angeordnet ist, elektrisch mit einer Entladeschaltung gekoppelt ist und bei eingeschalteter Flamme des Brenners ein Ionisationssignal liefert, wobei die Steuerung auf Basis des Ionisationssignals ein Ausgangssignal zur Ansteuerung des Brenners liefert, wobei die Entladeschaltung mit einer Gleichspannungsquelle verbunden ist und wobei die Entladeenergie der Entladeschaltung durch die Steuerung mittels Frequenzänderung einer Pulsweitenmodulation einstellbar ist. Die Erfindung beruht auf dem Grundgedanken, die Funktionen der Zündelektrode und der Ionisationselektrode in einer einzigen Elektrode zu vereinen. Hierdurch ergeben sich geringere Herstellungskosten, da nur eine Elektrode hergestellt werden muss und auch nur eine Elektrode montiert werden muss. Außerdem vereinfacht eine einzelne Elektrode auch die Wartung des Brenners, da nur diese eine Elektrode überprüft und ggfls. gereinigt und ausgerichtet werden muss. Darüber hinaus kann der Brenner mit einer Gleichspannungsquelle betrieben werden, sodass keine aufwendige Versorgung mit einer Wechselspannung notwendig ist. Außerdem kann mittels der Pulsweitenmodulation die Entladeenergie, die beim Zünden verwendet wird, an äußere Einflüsse angepasst werden, die die Zündung beeinflussen. Auf diese Weise ist gewährleistet, dass die Flamme auch bei unterschiedlichen Randbedingungen zuverlässig gezündet wird.

Vorteilhafterweise liegt die durch die Gleichspannungsquelle bereitgestellte Versorgungspannung zwischen 8 bis 50 V. Somit ist eine Bordnetzspannung von 12 V, welche für Wohnmobile und Campinganhänger üblich ist, vollkommen ausreichend, um als Versorgungsspannung zu dienen. Des Weiteren wären als Versorgungsspannung auch Bordnetze mit 24 oder auch 48 V denkbar, wie sie in LKW oder vereinzelt auch in Wohnmobilen und Wohnwagen zur Verfügung stehen.

Bevorzugt ist ein Spannungswandler vorgesehen, mit dem die Steuerung die Versorgungsspannung der Gleichspannungsquelle variiert, bevor die Entladeschaltung mit dieser gespeist wird. Dabei ist eine Erhöhung der Spannung vorteilhaft, da sich die Zuverlässigkeit bei einem Betrieb der Zünd- und Ionisationselektrode mit Spannungen oberhalb der üblichen Bordnetzspannungen verbessert. Mit einer höheren Spannung kann die Flamme in einer Weise überwacht werden, die kaum oder gar nicht vom Verschmutzungsgrad oder von Ablagerungen auf der Elektrode beeinflusst wird.

Vorteilhafterweise kann der Spannungswandler die Spannung der Gleichspannungsquelle zwischen 100 bis 300 V variieren. Diese Werte stellen einen guten Kompromiss dar zwischen einerseits der vorstehend beschriebenen Vorteile beim Zünden und Überwachen und andererseits akzeptablen Kosten für den Spannungswandler.

Die Gleichspannungsquelle kann eine Batterie oder ein Akkumulator sein. Somit kann der Brenner unabhängig von der Standortinfrastruktur betrieben werden. Außerdem ist keine zusätzliche Stromquelle nötig, da die ohnehin im Fahrzeug verbaute Bordnetzbatterie oder Zusatzbatterie als Gleichspannungsquelle dienen kann.

Die Entladeschaltung kann einen Kondensator und einen Zündtransformator umfassen. Diese Komponenten sind kostengünstig und erlauben es, die Entladeschaltung einfach so aufzubauen, dass eine lange Lebensdauer erhalten wird.

Bevorzugt ist ein Operationsverstärker vorgesehen, der das Ionisationssignal verstärkt, welches bei eingeschalteter Brennerflamme an der Steuerung anliegt. Mit dem Operationsverstärker kann insbesondere der Gleichspannungsanteil des Ionisationssignals verstärkt werden, das die Existenz und mittelbar die Qualität der Flamme anzeigt, und der Ansteuerung zur Verfügung gestellt werden.

Die eingangs genannte Aufgabe wird zudem gelöst durch eine Schaltungsanordnung mit einer Steuerung und einer Zünd- und Ionisationselektrode zur Zündung und Überwachung der Brennerflamme eines Brenners, wobei die Zünd- und Ionisationselektrode im Flammbereich des Brenners angeordnet ist, elektrisch mit einer Entladeschaltung gekoppelt ist und bei eingeschalteter Flamme des Brenners ein Ionisationssignal liefert, wobei die Steuerung auf Basis des Ionisationssignals ein Ausgangssignal zur Ansteuerung des Brenners liefert und wobei die Entladeschaltung mit einer Gleichspannungsquelle verbunden ist. Die Schaltungsanordnung kann alternativ als "Zünd- und Ionisationsschaltungsanordnung" eines Brenners, insbesondere eines Gasbrenners mit einer Elektrode bezeichnet werden. Die Schaltungsanordnung ist wie in den vorangehenden und folgenden Ausgestaltungen und Ausführungen einem Brenner zugeordnet. Daher kann die Schaltungsanordnung auch entsprechend diesen Aspekten ausgeführt sein. Um Wiederholungen zu vermeiden, wird auf die vorangehenden und folgenden Erläuterungen verwiesen.

Die eingangs genannte Aufgabe wird zudem gelöst durch ein Verfahren zur Überwachung und Zündung der Flamme eines Brenners, mit den folgenden Schritten:
a) es wird eine Entladeschaltung durch eine Gleichspannungsquelle gespeist,
b) es wird eine Flamme gezündet, indem eine Steuerung den Gasstrom im Brenner freigibt und eine Entladung der Entladeschaltung über eine Zünd- und Ionisationselektrode hervorruft, wobei die Entladeenergie der Entladeschaltung durch die Steuerung mittels Frequenzänderung einer Pulsweitenmodulation eingestellt werden kann,
c) es wird ein von der Zünd- und Ionisationselektrode erzeugtes und verstärktes Ionisationssignal durch die Steuerung erfasst und überwacht,
d) die Steuerung gibt ein Ausgangssignal auf Basis des verstärkten Ionisationssignals aus, in dessen Abhängigkeit die Luftzufuhr oder/und die Gaszufuhr des Brenners gesteuert wird.

Hinsichtlich der sich ergebenden Vorteile wird auf die obigen Erläuterungen zum Brenner verwiesen.

Vorteilhafterweise kann die Versorgungsspannung der Gleichspannungselektrode im Schritt a) durch die Steuerung mittels eines Spannungswandlers in Abhängigkeit von einem oder mehreren der folgenden Einflussfaktoren variiert werden: dem Brenner, der Brennertemperatur und dem Verschmutzungsgrad oder den Ablagerungen an der Zünd- und Ionisationselektrode, welche anhand der Nutzungsdauer oder des Widerstandes einer Schutzschaltung abgeschätzt werden können. Wie bereits zuvor erläutert, hat die Berücksichtigung dieser äußeren Einflussfaktoren eine positive Auswirkung auf ein erfolgreiches Zünden der Flamme und ein zuverlässiges Überwachen der Flamme.

Bevorzugt kann die Entladeenergie beim Zünden der Flamme in Schritt b) durch die Steuerung in Abhängigkeit der Umgebungstemperatur und/oder der Luftfeuchtigkeit variiert werden. Durch ein Anpassen der Entladeenergie ist gewährleistet, dass ein sauberer Zündfunken zwischen der Elektrode und dem Brenner überschlägt und die Brennerflamme in den verschiedensten Situationen zuverlässig gezündet wird.

Bevorzugt kann, sobald die Steuerung in Schritt d) erfasst, dass das verstärkte Ionisationssignal unterhalb eines vorgegebenen Grenzwerts liegt, die Brennstoffzufuhr abgestellt werden oder nach einer weiteren Entladung der Entladeschaltung geprüft werden, ob durch die Steuerung ein Ionisationssignal oberhalb des Grenzwerts erfasst wird. Dies stellt sicher, dass bei einem Erlöschen der Flamme, was durch ein Absinken des Ionisationssignals erkannt werden kann, kein unverbrannter Brennstoff aus dem Brenner ausströmt. Alternativ zum Abstellen der Brennstoffzufuhr kann versucht werden, den ausströmenden Brennstoff durch eine automatische Neuzündung wieder zu entzünden, um den Betrieb fortsetzen zu können, ohne das Komforteinbußen entstehen. Alternativ kann durch die Steuerung der Zufuhr von Luft und/oder Brennstoff eine Stabilisierung des Brennverhaltens oder z. B. das Erreichen eines bestimmten Brennwerts (sogenannter Lambda-Wert) angestrebt werden.

Die Erfindung wird nachfolgend anhand einer Ausführungsform beschrieben, die in der beigefügten Zeichnung dargestellt ist. In dieser zeigt:
- Figur 1 schematisch einen Brenner mit einer Baugruppe zur Zündung und Überwachung der Brennerflamme.

Figur 1 zeigt einen Brenner mit einer Brennerdüse 10 und mit einer Zünd- und Ionisationselektrode 20.

Der Brenner dient zum Erhitzen von Luft und/oder Wasser und kann z.B. in Wohnmobilen und Wohnwagen installiert werden.

Die Zünd- und Ionisationselektrode 20 ist im Flammenbereich der Brennerdüse 10 angeordnet und erzeugt bei eingeschalteter Flamme ein Ionisationssignal, welches über eine Schutzschaltung 22 und einen Operationsverstärker 30 zu einer Steuerung 40 geleitet wird. Die Zünd- und Ionisationselektrode 20 und die Schutzschaltung 22 sind elektrisch mit einer Entladeschaltung 50 gekoppelt.

Die Entladeschaltung 50 umfasst einen Kondensator 52 und einen Zündtransformator 54.

Die Entladeschaltung 50 und die Schutzschaltung 22 werden von einer durch einen Spannungswandler 60 gewandelten Versorgungsspannung einer Gleichspannungsquelle 70 gespeist.

Die Versorgungsspannung der Gleichspannungsquelle 70 kann zwischen 8 bis 50 V betragen. Dabei ist es denkbar, als Gleichspannungsquelle 70 eine Batterie 72 oder einen Akkumulator 74 einzusetzen. Alternativ kann ein Netzteil eingesetzt werden.

Es wird in der dargestellten Ausführung die Versorgungsspannung der Gleichspannungsquelle 70 variabel durch die Steuerung 40 mit Hilfe des Spannungswandlers 60 gewandelt. Dies kann mittels Pulsweitenmodulation erfolgen, deren Frequenz im Bereich von einigen kHz bis zu einem 1MHz liegt. Dabei ist es denkbar, dass die Spannung zwischen 100 bis 300 V variiert werden kann, im Regelfall allerdings 180 V beträgt.

Das Variieren der Versorgungsspannung der Gleichspannungsquelle 70 durch den Spannungswandler 60 kann in Abhängigkeit von verschiedenen Einflussfaktoren erfolgen, wie dem Brennertyp, der Brennertemperatur und dem Verschmutzungsgrad oder den Ablagerungen an der Zünd- und Ionisationselektrode 20. Der Verschmutzungsgrad und die Ablagerungen an der Elektrode werden dabei anhand der Nutzungsdauer oder anhand des in der Schutzschaltung 22 vorliegenden Widerstandes abgeschätzt.

Zudem ist es denkbar, einen Spannungsteiler und einen Tiefpassfilter einzubringen, um die durch den Spannungswandler 60 gewandelte Spannung mittels der Steuerung 40 messen zu können.

Darüber hinaus kann die Steuerung 40 einen Proportional-Integral-Derivativ-Regler oder einen Proportional-Integral-Regler umfassen, mithilfe dessen die gewandelte Spannung auf einen Sollwert geregelt werden kann.

Um die Brennerflamme zu zünden, gibt die Steuerung 40 die Brennstoffzufuhr frei, sodass das Brennstoff-Luft-Gemisch an der Brennerdüse 10 ausströmt. Gleichzeitig wird durch ein Entladen der Entladeschaltung 50 über die Zünd- und Ionisationselektrode 20 gezündet.

Die bei der Zündung freigesetzte Entladeenergie der Entladeschaltung 50 kann variabel durch die Steuerung 40 eingestellt werden. Durch die Änderung der Anzahl der Entladungen pro Sekunde lässt sich die Entladeenergie variieren. Typischerweise liegt die Entladefrequenz im Bereich von 8 bis 50 Hz.

Bei dieser Ausgestaltung ist es denkbar, die Entladeenergie der Entladeschaltung 50 durch die Steuerung 40 in Abhängigkeit von äußeren Einflussfaktoren wie der Umgebungstemperatur und/oder der Lufttemperatur zu steuern.

Wenn die Brennerflamme brennt, entsteht an der Zünd- und Ionisationselektrode 20 ein Ionisationssignal. Gleichzeitig liegt die gewandelte Versorgungsspannung der Gleichspannungsquelle 70 als äußere Spannung an der Schutzschaltung 22 an. Der Operationsverstärker 30 verstärkt den Gleichspannungsanteil des Ionisationssignals, welcher aufgrund der Gleichrichtereigenschaft der Flamme an der Zünd- und Ionisationselektrode 20 besteht.

Die Steuerung 40 erfasst das verstärkte Ionisationssignal, welches durch die Brennerflamme an der Brennerdüse 10 vorliegt, und gibt abhängig von dem Ionisationssignal ein Ausgangssignal ab, welches die Gaszufuhr zur Brennerdüse 10 steuert. Liegt an der Steuerung 40 bei freigegebener Brennstoffzufuhr kein Ionisationssignal oder ein Ionisationssignal, dessen Betrag einen vorgegebenen Grenzwert unterschreitet, so stoppt die Steuerung 40 die weitere Brennstoffzufuhr. Dadurch ist verhindert, dass weiter Brennstoff aus der Brennerdüse ausströmt, der dann nicht verbrannt würde.

Gemäß einer Alternative aktiviert die Steuerung 40, wenn das Ionisationssignal unter einen vorgegebenen Grenzwert fällt, erneut die Entladeschaltung 50. Falls daraufhin wieder eine stabile Flamme an der Brennerdüse 10 entsteht, liegt an der Steuerung 40 auch wieder ein Ionisationssignal an, und der Brenner kann weiter betrieben werden. Falls nach einem Zündversuch kein Ionisationssignal erfasst wird, unterbindet die Steuerung 40 die weitere Zufuhr von Brennstoff.

## Patentansprüche

1. Brenner mit einer Steuerung (40) und einer Zünd- und Ionisationselektrode (20) zur Zündung und Überwachung der Brennerflamme, wobei die Zünd- und Ionisationselektrode (20) im Flammbereich des Brenners angeordnet ist, elektrisch mit einer Entladeschaltung (50) gekoppelt ist und bei eingeschalteter Flamme des Brenners ein Ionisationssignal liefert, wobei die Steuerung (40) auf Basis des Ionisationssignals ein Ausgangssignal zur Ansteuerung (40) des Brenners liefert, wobei die Entladeschaltung (50) mit einer Gleichspannungsquelle (70) verbunden ist, **dadurch gekennzeichnet, dass** die Entladeenergie der Entladeschaltung (50) durch die Steuerung (40) mittels Frequenzänderung einer Pulsweitenmodulation einstellbar ist.

2. Brenner nach Anspruch 1, **dadurch gekennzeichnet, dass** die durch die Gleichspannungsquelle (70) bereitgestellte Versorgungsspannung zwischen 8 bis 50 V liegt.

3. Brenner nach Anspruch 1 oder 2, **dadurch gekennzeichnet, dass** ein Spannungswandler (60) vorgesehen ist, mit dem die Steuerung (40) die Versorgungsspannung der Gleichspannungsquelle (70) variiert, bevor die Entladeschaltung (50) mit dieser gespeist wird.

4. Brenner nach einem der vorherigen Ansprüche, **dadurch gekennzeichnet, dass** der Spannungswandler (60) die Spannung der Gleichspannungsquelle (70) zwischen 100 bis 300 V variiert.

5. Brenner nach einem der vorherigen Ansprüche, **dadurch gekennzeichnet, dass** die Gleichspannungsquelle (70) eine Batterie (72) oder ein Akkumulator (74) ist.

6. Brenner nach einem der vorherigen Ansprüche, **dadurch gekennzeichnet, dass** die Entladeschaltung (50) einen Kondensator (52) und/oder einen Zündtransformator (54) umfasst.

7. Brenner nach einem der vorherigen Ansprüche, **dadurch gekennzeichnet, dass** ein Operationsverstärker (30) vorgesehen ist, der das Ionisationssignal, welches bei eingeschalteter Brennerflamme besteht, verstärkt.

8. Schaltungsanordnung mit einer Steuerung (40) und einer Zünd- und Ionisationselektrode (20) zur Zündung und Überwachung der Brennerflamme eines Brenners, insbesondere nach einem der vorhergehenden Ansprüche, wobei die Zünd- und Ionisationselektrode (20) im Flammbereich des Brenners angeordnet ist, elektrisch mit einer Entladeschaltung (50) gekoppelt ist und bei eingeschalteter Flamme des Brenners ein Ionisationssignal liefert, wobei die Steuerung (40) auf Basis des Ionisationssignals ein Ausgangssignal zur Ansteuerung (40) des Brenners liefert und wobei die Entladeschaltung (50) mit einer Gleichspannungsquelle (70) verbunden ist, **dadurch gekennzeichnet, dass** die Entladeenergie der Entladeschaltung (50) durch die Steuerung (40) mittels Frequenzänderung einer Pulsweitenmodulation einstellbar ist.

9. Verfahren zur Überwachung und Zündung der Flamme eines Brenners, mit den folgenden Schritten:
a) es wird eine Entladeschaltung (50) durch eine Gleichspannungsquelle (70) gespeist,
b) es wird eine Flamme gezündet, indem eine Steuerung (40) die Brennstoffzufuhr im Brenner freigibt und eine Entladung der Entladeschaltung (50) über eine Zünd- und Ionisationselektrode (20) hervorruft, wobei die Entladeenergie der Entladeschaltung (50) durch die Steuerung (40) mittels Frequenzänderung einer Pulsweitenmodulation eingestellt werden kann,
c) es wird ein von der Zünd- und Ionisationselektrode (20) erzeugtes und verstärktes Ionisationssignal durch die Steuerung (40) erfasst und überwacht,
d) die Steuerung (40) gibt ein Ausgangssignal auf Basis des verstärkten Ionisationssignals aus, in dessen Abhängigkeit die Gas- und/oder Luftzufuhr des Brenners gesteuert wird.

10. Verfahren nach Anspruch 9, **dadurch gekennzeichnet, dass** die Versorgungsspannung der Gleichspannungsquelle (70) im Schritt a) durch die Steuerung (40) mittels eines Spannungswandlers (60) in Abhängigkeit von einem oder mehreren der folgenden Einflussfaktoren variiert wird: dem Brenner, der Brennertemperatur und dem Verschmutzungsgrad oder den Ablagerungen an der Zünd- und Ionisationselektrode (20), welche anhand der Nutzungsdauer oder des Widerstandes einer Schutzschaltung (22) abgeschätzt werden können.

11. Verfahren nach Anspruch 9 oder 10, **dadurch gekennzeichnet, dass** die Entladeenergie beim Zünden der Flamme in Schritt b) durch die Steuerung (40) in Abhängigkeit von der Umgebungstemperatur und/oder der Luftfeuchtigkeit variiert.

12. Verfahren nach einem der Ansprüche 9 bis 11, **dadurch gekennzeichnet, dass** sobald die Steuerung (40) in Schritt d) erfasst, dass das verstärkte Ionisationssignal unterhalb eines vorgegebenen Grenzwerts liegt, die Brennstoffzufuhr abgestellt wird oder nach einer weiteren Entladung der Entladeschaltung (50) geprüft wird, ob durch die Steuerung (40) ein Ionisationssignal oberhalb des Grenzwerts erfasst wird.

## Claims

1. A burner comprising a control unit (40) and an ignition and ionization electrode (20) for igniting and monitoring the burner flame, wherein the ignition and ionization electrode (20) is arranged in the flame area of the burner, is electrically coupled to a discharge circuit (50) and provides an ionization signal when the flame of the burner is switched on, wherein the control unit (40) provides an output signal for actuating (40) the burner on the basis of the ionization signal, wherein the discharge circuit (50) is connected to a DC voltage source (70), **characterized in that** the discharge energy of the discharge circuit (50) can be adjusted by the control unit (40) by means of frequency change of a pulse width modulation.

2. The burner according to claim 1, **characterized in that** the supply voltage provided by the DC voltage source (70) is between 8 and 50 V.

3. The burner according to claim 1 or 2, **characterized in that** a voltage transformer (60) is provided by means of which the control unit (40) varies the supply voltage of the DC voltage source (70) before the discharge circuit (50) is supplied therewith.

4. The burner according to any of the preceding claims, **characterized in that** the voltage transformer (60) varies the voltage of the DC voltage source (70) between 100 and 300 V.

5. The burner according to any of the preceding claims, **characterized in that** the DC voltage source (70) is a battery (72) or an accumulator (74).

6. The burner according to any of the preceding claims, **characterized in that** the discharge circuit (50) comprises a capacitor (52) and/or an ignition transformer (54).

7. The burner according to any of the preceding claims, **characterized in that** an operational amplifier (30) is provided which amplifies the ionization signal which is present when the burner flame is switched on.

8. A circuit arrangement comprising a control unit (40) and an ignition and ionization electrode (20) for igniting and monitoring the burner flame of a burner, in particular according to any of the preceding claims, wherein the ignition and ionization electrode (20) is arranged in the flame area of the burner, is electrically coupled to a discharge circuit (50) and provides an ionization signal when the flame of the burner is switched on, wherein the control unit (40) provides an output signal for actuating (40) the burner on the basis of the ionization signal, and wherein the discharge circuit (50) is connected to a DC voltage source (70), **characterized in that** the discharge energy of the discharge circuit (50) can be adjusted by the control unit (40) by means of frequency change of a pulse width modulation.

9. A method of monitoring and igniting the flame of a burner, comprising the following steps:
a) a discharge circuit (50) is supplied by a DC voltage source (70);
b) a flame is ignited by a control unit (40) releasing the fuel supply in the burner and causing a discharge of the discharge circuit (50) via an ignition and ionization electrode (20), wherein the discharge energy of the discharge circuit (50) can be adjusted by the control unit (40) by means of frequency change of a pulse width modulation;
c) an ionization signal generated by the ignition and ionization electrode (20) and amplified is detected and monitored by the control unit (40);
d) the control unit (40) outputs an output signal on the basis of the amplified ionization signal as a function of which the gas and/or air supply of the burner is controlled.

10. The method according to claim 9, **characterized in that** the supply voltage of the DC voltage source (70) in step a) is varied by the control unit (40) using a voltage transformer (60) as a function of one or more of the following influencing factors: the burner, the burner temperature and the degree of contamination or the deposits on the ignition and ionization electrode (20) which can be estimated on the basis of the service life or the resistance of a protective circuit (22).

11. The method according to claim 9 or 10, **characterized in that** the discharge energy upon ignition of the flame in step b) is varied by the control unit (40) as a function of the ambient temperature and/or the air humidity.

12. The method according to any of claims 9 to 11, **characterized in that** as soon as the control unit (40) detects in step d) that the amplified ionization signal is below a predetermined limit value, the fuel supply is stopped, or after a further discharge of the discharge circuit (50), it is checked whether an ionization signal above the limit value is detected by the control unit (40).

## Revendications

1. Brûleur comprenant une commande (40) et une électrode d'allumage et d'ionisation (20) pour l'allumage et la surveillance de la flamme du brûleur, l'électrode d'allumage et d'ionisation (20) étant agencée dans la zone de flamme du brûleur, étant couplée électriquement à un circuit de décharge (50) et fournissant un signal d'ionisation lorsque la flamme du brûleur est allumée, la commande (40) fournissant, sur la base du signal d'ionisation, un signal de sortie pour l'actionnement (40) du brûleur, le circuit de décharge (50) étant relié à une source de tension continue (70), **caractérisé en ce que** l'énergie de décharge du circuit de décharge (50) est réglable au moyen de la commande (40) par une modification de fréquence d'une modulation de largeur d'impulsion.

2. Brûleur selon la revendication 1, **caractérisé en ce que** la tension d'alimentation fournie par la source de tension continue (70) est comprise entre 8 et 50 V.

3. Brûleur selon la revendication 1 ou 2, **caractérisé en ce qu'**il est prévu un transformateur de tension (60), au moyen duquel la commande (40) fait varier la tension d'alimentation de la source de tension continue (70) avant l'alimentation du circuit de décharge (50) par celle-ci.

4. Brûleur selon l'une des revendications précédentes, **caractérisé en ce que** le transformateur de tension (60) fait varier la tension de la source de tension continue (70) entre 100 et 300 V.

5. Brûleur selon l'une des revendications précédentes, **caractérisé en ce que** la source de tension continue (70) est une batterie (72) ou un accumulateur (74).

6. Brûleur selon l'une des revendications précédentes, **caractérisé en ce que** le circuit de décharge (50) comprend un condensateur (52) et/ou un transformateur d'allumage (54).

7. Brûleur selon l'une des revendications précédentes, **caractérisé en ce qu'**il est prévu un amplificateur opérationnel (30) qui amplifie le signal d'ionisation présent lorsque la flamme du brûleur est allumée.

8. Agencement de circuit comprenant une commande (40) et une électrode d'allumage et d'ionisation (20) pour l'allumage et la surveillance de la flamme du brûleur, en particulier selon l'une des revendications précédentes, l'électrode d'allumage et d'ionisation (20) étant agencée dans la zone de flamme du brûleur, étant couplée électriquement à un circuit de décharge (50) et fournissant un signal d'ionisation lorsque la flamme du brûleur est allumée, la commande (40) fournissant, sur la base du signal d'ionisation, un signal de sortie pour l'actionnement (40) du brûleur, et le circuit de décharge (50) étant relié à une source de tension continue (70), **caractérisé en ce que** l'énergie de décharge du circuit de décharge (50) est réglable au moyen de la commande (40) par une modification de fréquence d'une modulation de largeur d'impulsion.

9. Procédé de surveillance et d'allumage de la flamme d'un brûleur, comprenant les étapes suivantes :
a) un circuit de décharge (50) est alimenté par une source de tension continue (70),
b) une flamme est allumée en ce qu'une commande (40) autorise l'alimentation en combustible dans le brûleur et induit une décharge du circuit de décharge (50) par l'intermédiaire d'une électrode d'allumage et d'ionisation (20), l'énergie de décharge du circuit de décharge (50) étant apte à être réglée au moyen de la commande (40) par une modification de fréquence d'une modulation de largeur d'impulsion,
c) un signal d'ionisation généré par l'électrode d'allumage et d'ionisation (20) et amplifié est détecté et surveillé par la commande (40),
d) la commande (40) émet un signal de sortie sur la base du signal d'ionisation amplifié, en fonction duquel l'alimentation du brûleur en gaz et/ou en air est commandée.

10. Procédé selon la revendication 9, **caractérisé en ce que** la tension d'alimentation de la source de tension continue (70) est variée à l'étape a) par la commande (40) au moyen d'un transformateur de tension (60) en fonction d'un ou de plusieurs des facteurs d'influence suivants : le brûleur, la température du brûleur et le degré d'encrassement ou les dépôts sur l'électrode d'allumage et d'ionisation (20), lesquels peuvent être estimés à partir de la durée d'utilisation ou de la résistance d'un circuit de protection (22).

11. Procédé selon la revendication 9 ou 10, **caractérisé en ce que** l'énergie de décharge lors de l'allumage de la flamme à l'étape b) est variée par la commande (40) en fonction de la température ambiante et/ou de l'humidité de l'air.

12. Procédé selon l'une des revendications 9 à 11, **caractérisé en ce que** dès que la commande (40) détecte à l'étape d) que le signal d'ionisation amplifié est inférieur à une valeur limite prédéfinie, l'alimentation en combustible est coupée ou, après une nouvelle décharge du circuit de décharge (50), il est vérifié si la commande (40) détecte un signal d'ionisation supérieur à la valeur limite.
